# FASCICULE DE BREVET EUROPEEN

(11) **EP 3 784 558 B1**
(45) Date de publication et mention de la délivrance du brevet: **26.04.2023**
(21) Numéro de dépôt: 19729335.0
(22) Date de dépôt: 26.04.2019
(51) Int. Cl.: B63B 27/36, B66C 13/02, B63G 8/00

(54) **SYSTÈME POUR LE DÉPLOIEMENT ET LA RÉCUPÉRATION D'UN ENGIN AUTONOME SOUS-MARIN, PROCÉDÉ D'UTILISATION**
SYSTEM ZUR EINSETZEN UND ZURÜCKHOLEN EINER AUTONOMEN UNTERWASSERVORRICHTUNG, VERFAHREN ZUR VERWENDUNG
SYSTEM FOR DEPLOYING AND RECOVERING AN AUTONOMOUS UNDERWATER DEVICE, METHOD OF USE

(30) Priorité: 27.04.2018 FR 1853733
(43) Date de publication de la demande: 03.03.2021
(73) Titulaire: EXAIL, 78100 Saint-Germain-en-Laye (FR)
(72) Inventeur: GRALL, Sébastien, 78100 Saint-Germain-en-Laye (FR)
(74) Mandataire: Jacobacci Coralis Harle
(86) Numéro de dépôt international: PCT/FR2019/050990
(87) Numéro de publication internationale: WO 2019/207263

(56) Documents cités:
- WO-A1-2018/065723
- JP-A- 2003 026 090
- SU-A1- 1 154 142
- US-A- 5 222 454
- US-A1- 2007 051 292
- US-A1- 2012 167 814
- US-B1- 7 854 569

## Description

### DOMAINE TECHNIQUE AUQUEL SE RAPPORTE L'INVENTION

La présente invention concerne de manière générale le domaine des systèmes subaquatiques d'exploration, de surveillance et de mesures, ainsi que le domaine de la défense navale. Elle concerne plus particulièrement un système pour le déploiement et la récupération d'engins subaquatiques, autonomes, préprogrammés et/ou télé-opérés, d'exploration, de détection, de surveillance et de mesures, ainsi que de défense navale en milieu aquatique. Elle est applicable en milieu d'eaux douces ou en milieu marin, mer, océan, lac et plus généralement dans tout plan d'eau. Elle peut par exemple être mise en oeuvre lors de campagnes de mesures topographiques ou sismographiques subaquatiques par sonars ou hydrophones, des campagnes d'exploration et de surveillance à l'aide de capteurs optiques, lasers, ou acoustiques. Des campagnes de détection par magnétomètres. Des campagnes de lutte anti-mine.

### ARRIERE-PLAN TECHNOLOGIQUE

Les engins autonomes sous-marins sont le plus souvent appelés AUV (Autonomous Underwater Vehicle). On connaît différents systèmes de déploiement et récupération d'engins autonomes sous-marins à partir de navires porteurs ou depuis la terre. Ces systèmes peuvent être des rampes de lancement et de récupération, des paniers flottants ou suspendus, ou tout simplement des apparaux de levage tels que des grues ou des portiques. Ces systèmes sont efficaces pour les phases de déploiement des engins autonomes sous-marins mais moins efficaces pour la récupération.

L'une des difficultés concerne l'arrimage de l'engin autonome sous-marin en vue de sa récupération, en effet, qu'il s'agisse de rampes ou de manutention, il est la plupart du temps nécessaire d'arrimer l'engin autonome sous-marin au préalable. Or, il est difficile voir quelquefois impossible d'arrimer un engin à la mer à partir d'un navire sans que la manoeuvre soit exécutée par des hommes ce qui représente un risque important et qui est impossible à réaliser lorsque l'on souhaite récupérer un engin autonome sous-marin à partir d'un navire qui est autonome ou télé-opéré.

D'autres systèmes existants s'apparentent à des paniers dans lequel l'engin autonome sous-marin vient se loger avant d'être hissé à bord, certains encore sont des rampes avec tapis roulant sur lequel l'engin autonome sous-marin vient s'échouer avant d'être hissé à bord par le tapis roulant.

L'un des inconvénients de tous ces systèmes tient aux mouvements des moyens de récupération. Soit ces mouvements sont imprimés à cet outil de récupération par le navire porteur, soit par les vagues dans le cas des paniers flottants.

Par ailleurs, il existe différents systèmes d'accostage automatisés appelés en anglais « Homing » permettant à un engin autonome sous-marin de venir automatiquement accoster sur ou dans une station d'accueil. Ces systèmes d'accostage automatisés utilisent classiquement des signaux acoustiques et/ou optiques afin que l'engin autonome sous-marin retrouve et reconnaisse l'emplacement de la station d'accueil et puisse communiquer avec ladite station d'accueil. Ils sont efficaces si et seulement si la station d'accueil est presque immobile.

On connaît des systèmes de récupération et/ou d'accostage d'engins sous-marins par les documents suivants : US 7 854 569, US 2012/167814, JP 2003 02 6090 et WO 2018 065 723, US 2007/051292, SU 1 154 142, US 5 222 454.

### OBJET DE L'INVENTION

Afin de remédier aux inconvénients précités de l'état de la technique, la présente invention propose un système à véhicule subaquatique télé-opéré (ROV pour Remotely Operated Vehicle) par liaison filaire, donc filoguidé, et qui reste sous l'eau au moment du déploiement et de la récupération de l'engin autonome sous-marin. Avant le déploiement et après la récupération, l'engin autonome sous-marin est transporté par le véhicule subaquatique. Après le déploiement et avant la récupération, l'engin autonome sous-marin est séparé du véhicule subaquatique et peut naviguer d'une manière autonome.

En dehors des périodes où se déroule le déploiement et la récupération de l'engin autonome sous-marin, le véhicule subaquatique filoguidé peut être ramené sur ou dans ou contre le navire porteur pour stockage avec ou, éventuellement, sans son engin autonome sous-marin.

Le véhicule subaquatique est motorisé et il comporte des moyens de propulsion et de guidage, et il est capable, grâce à des moyens de stabilisation, de maintenir sa position sous l'eau selon tous les axes, c'est-à-dire trois axes, soit six degrés de liberté, et il n'est donc pas soumis aux mouvements des vagues et du navire porteur lors du déploiement et de la récupération de l'engin autonome sous-marin car il est en plongée.

Le véhicule subaquatique comporte une station d'accueil dans ou contre laquelle au moins un engin autonome sous-marin peut venir se loger automatiquement. Cette station d'accueil est généralement de forme proche d'un cylindre évasé au niveau de l'embouchure, c'est-à-dire en forme d'entonnoir, et elle est équipée d'un système d'accostage automatisé pour l'engin autonome sous-marin. Ce véhicule subaquatique avec station d'accueil peut être déployé à partir d'un navire porteur à équipage ou sans équipage et dans ce dernier cas d'un navire porteur autonome ou filoguidé ou remorqué.

Ainsi, l'invention concerne tout d'abord, un système pour le déploiement et la récupération d'un engin autonome sous-marin par un navire porteur de surface, le navire porteur comportant une coque avec une carène, l'engin autonome sous-marin comportant des moyens de propulsion, de guidage et de stabilisation.

L'invention propose un système selon la revendication 1.

D'autres caractéristiques matérielles et fonctionnelles non limitatives et avantageuses du système conforme à l'invention, prises individuellement ou selon toutes les combinaisons techniquement possibles, sont les suivantes :
- le câble de liaison est amovible du véhicule subaquatique,
- le câble de liaison est amovible du navire porteur,
- le câble de liaison est destiné à l'alimentation électrique du véhicule subaquatique,
- le câble de liaison est destiné à l'alimentation électrique, notamment rechargement de batteries électriques, de l'engin autonome sous-marin.
- le câble de liaison est destiné à des échanges de données entre le véhicule subaquatique et le navire porteur,
- le câble de liaison est destiné à des échanges de données entre l'engin autonome sous-marin et le navire porteur par l'intermédiaire du véhicule subaquatique,
- les données sont des données de mesure et/ou de commande,
- le navire porteur comporte un enrouleur/dérouleur de câble de liaison,
- l'enrouleur/dérouleur du câble de liaison est hors d'eau dans ou sur le navire porteur,
- les moyens de propulsion, guidage et stabilisation de l'engin autonome sous-marin permettent de contrôler des déplacements selon six degrés de liberté,
- les moyens de propulsion, guidage et stabilisation du véhicule subaquatique permettent de contrôler des déplacements selon six degrés de liberté,
- le navire porteur comporte au moins un moyen de propulsion propre/intégré,
- le navire porteur comporte au moins un moyen de guidage propre/intégré,
- le navire porteur comporte au moins un moyen de stabilisation propre/intégré,
- les moyens de propulsion et de guidage du navire porteur permettent de contrôler des déplacements selon trois degrés de liberté,
- les moyens de propulsion, guidage et stabilisation du navire porteur permettent de contrôler des déplacements selon quatre degrés de liberté,
- les moyens de propulsion permettent le déplacement du navire porteur, du véhicule subaquatique, de l'engin autonome sous-marin selon le cas,
- les moyens de guidage permettent l'orientation du navire porteur, du véhicule subaquatique, de l'engin autonome sous-marin selon le cas,
- les moyens de stabilisation permettent le positionnement du navire porteur, du véhicule subaquatique, de l'engin autonome sous-marin selon le cas,
- les moyens de stabilisation permettent le positionnement à point fixe du navire porteur, du véhicule subaquatique, de l'engin autonome sous-marin selon le cas,
- les moyens de stabilisation permettent le positionnement en déplacement et orientation constants du navire porteur, du véhicule subaquatique, de l'engin autonome sous-marin selon le cas, notamment le déploiement et la récupération de l'engin autonome sous-marin pouvant se faire alors que le véhicule subaquatique est en déplacement et orientation constants,
- les moyens de stabilisation comportent des capteurs dont une centrale inertielle et un calculateur pour commander les moyens de propulsion et de guidage en fonction d'instructions de positionnement,
- le moyen de propulsion est un dispositif de propulsion mécanique qui comporte un ou plusieurs moteurs électriques et/ou à combustion interne et/ou chimique et qui actionne/nt directement ou indirectement une ou plusieurs hélices ou une ou plusieurs turbines,
- le dispositif de propulsion comporte une ou plusieurs turbines, ou hélices,
- la/les turbines permettent une propulsion par jet/réaction,
- le sens de rotation de l'hélice ou de la turbine peut être inversé,
- les moyens de guidage sont choisis parmi les dispositifs de type gouvernail, aileron, volet, ou même propulseurs,
- les moyens de propulsion et de guidage sont soit distincts, soit combinés au sein de dispositifs uniques, dans ce dernier cas ces moyens combinés sont notamment des propulseurs orientables,
- le navire porteur et/ou le véhicule subaquatique et/ou l'engin autonome sous-marin comporte/ent des dispositif de guidage distincts des moyens de propulsion, les dispositifs de guidage étant choisis parmi notamment les gouvernails, ailerons, volets,
- les moyens de propulsion, de guidage et de stabilisation comportent au moins un ballast,
- le navire porteur ne comporte pas de moyen de propulsion propre/intégré, le navire porteur se déplaçant grâce au moyen de propulsion du véhicule subaquatique et/ou de l'engin autonome sous-marin lorsque ce dernier est en configuration de stockage avec l'engin autonome sous-marin qui a été récupéré,
- le navire porteur ne comporte pas de moyen de propulsion propre/intégré, le navire porteur se déplaçant grâce au moyen de propulsion du véhicule subaquatique lorsque ce dernier est en configuration de stockage sans l'engin autonome sous-marin qui est déployé,
- le navire porteur ne comporte pas de moyen de guidage propre/intégré, le navire porteur s'orientant grâce au moyen de guidage du véhicule subaquatique et/ou de l'engin autonome sous-marin,
- l'engin autonome sous-marin est préprogrammé ou télé-opéré/télécommandé,
- l'engin autonome sous-marin comporte un corps,
- l'engin autonome sous-marin comporte un corps allongé dans le sens de la longueur et présente une longueur comprise entre 0,5 m et 8 m,
- l'engin autonome sous-marin comporte un corps allongé dans le sens de la longueur et présente une largeur maximale du corps hors appendice(s) externe(s) comprise entre 0,07 m et 1,5 m,
- l'engin autonome sous-marin comporte un corps allongé dans le sens de la longueur,
- l'engin autonome sous-marin comporte au moins un appendice externe fixe ou orientable,
- l'engin autonome sous-marin comporte au moins un appendice externe amovible entre une position retractée comprise dans le gabarit du corps et une position étendue à l'extérieur du corps,
- l'appendice de l'engin autonome sous-marin est notamment un aileron ou un volet,
- le corps allongé de l'engin autonome sous-marin est sensiblement cylindrique,
- la partie arrière de l'engin autonome sous-marin comporte au moins un propulseur,
- la partie arrière de l'engin autonome sous-marin comporte un moyen d'orientation, notamment gouvernail et/ou propulseur(s) orientable(s),
- l'engin autonome sous-marin comporte au moins un capteur,
- le véhicule subaquatique peut faire surface et flotter,
- le véhicule subaquatique a une forme générale sensiblement en fuseau allongé,
- le véhicule subaquatique à une forme parallélépipédique,
- le véhicule subaquatique a une forme générale sensiblement cylindrique et allongée,
- le véhicule subaquatique comporte deux extrémités opposées, une extrémité avant et une extrémité arrière,
- le véhicule subaquatique ne comporte pas de coque et est une structure sur châssis/cadre ouverte,
- le véhicule subaquatique comporte une coque,
- la coque du véhicule subaquatique est sensiblement cylindrique,
- la coque du véhicule subaquatique est sensiblement ovoïde,
- la coque du véhicule subaquatique présente un aplatissement vertical, la hauteur maximale de la coque étant inférieure à la largeur maximale de la coque hors appendice(s) externe(s),
- le véhicule subaquatique a une forme extérieure sensiblement symétrique par rapport à un plan vertical médian avant-arrière,
- le véhicule subaquatique comporte une coque allongée dans le sens de la longueur et présente une longueur comprise entre 1 m et 8,5 m,
- le véhicule subaquatique comporte une coque allongée dans le sens de la longueur et présente une largeur maximale de la coque hors appendice(s) externe(s) comprise entre 0,3 m et 3 m,
- le véhicule subaquatique comporte une coque allongée dans le sens de la longueur et présente une hauteur maximale de la coque hors appendice(s) externe(s) comprise entre 0,3 m et 3 m,
- le véhicule subaquatique comporte au moins un appendice externe fixe ou orientable,
- le véhicule subaquatique comporte au moins un appendice externe amovible entre une position retractée comprise dans le gabarit de la coque et une position étendue à l'extérieur de la coque,
- l'appendice du véhicule subaquatique est notamment un aileron ou un volet,
- la partie arrière du véhicule subaquatique comporte au moins un propulseur,
- la partie arrière du véhicule subaquatique comporte un moyen d'orientation, notamment gouvernail et/ou propulseur(s) orientable(s),
- le véhicule subaquatique comporte plusieurs propulseurs orientables selon plusieurs degrés de liberté,
- le véhicule subaquatique comporte au moins un capteur,
- ledit au moins un capteur du véhicule subaquatique est directionnel,
- le capteur directionnel est choisi parmi un sonar, un détecteur optique, une caméra, un appareil photographique, un dispositif inertiel, un compas électronique,
- le véhicule subaquatique comporte au moins un capteur d'attitude,
- le véhicule subaquatique est destiné à réaliser des mesures acoustiques et il comporte des systèmes de mesures acoustiques comportant des transducteurs d'émission et de réception d'ondes acoustiques,
- le navire porteur est un navire de surface,
- le navire porteur comporte une coque avec une carène,
- le navire porteur est sensiblement symétrique par rapport à un plan vertical médian avant-arrière,
- le navire porteur comporte un équipage,
- le navire porteur est sans équipage,
- le navire porteur est remorqué,
- le navire porteur est filoguidé,
- le navire porteur est autonome,
- le navire porteur est un drone,
- le navire porteur est préprogrammé et/ou télé-opéré/télécommandé,
- le navire porteur comporte un automate programmable de commande de course/trajectoire,
- le navire porteur comporte au moins un appendice externe amovible entre une position retractée comprise dans le gabarit de la coque et une position étendue à l'extérieur de la coque,
- l'appendice à type de quille du navire porteur est fixe ou amovible et le véhicule subaquatique se positionne contre la quille fixe ou amovible du navire porteur en configuration de stockage,
- l'extrémité inférieure de la quille comporte en outre un bulbe ou une gondole de mesure comportant des appareils de mesure sous-marine,
- la gondole ou le bulbe comportent au moins une antenne acoustique et, éventuellement, tout autre type de capteur,
- le renfoncement et le véhicule subaquatique ont des formes telles que le véhicule subaquatique est stocké dans le renfoncement de manière que la trainée hydrodynamique du navire porteur soit modifiée de moins de 40% par rapport au même navire porteur mais sans renfoncement et ne stockant pas de véhicule subaquatique,
- au moins l'un des moyens de propulsion du véhicule subaquatique est disposé à l'arrière dudit véhicule subaquatique et le navire porteur comporte une paroi d'extrémité arrière et le renfoncement est ouvert sur la paroi d'extrémité arrière du navire porteur afin que lorsque le véhicule subaquatique est stocké dans le renfoncement, le moyen de propulsion du véhicule subaquatique soit disposé plus en arrière que la paroi d'extrémité arrière du navire porteur et puisse participer à la propulsion dudit navire,
- les formes du renfoncement de la carène et du véhicule subaquatique sont adaptées pour qu'en configuration de stockage, la résistance à l'avancement du navire porteur soit faible,
- en configuration de stockage, le véhicule subaquatique est solidarisé au navire porteur dans le renfoncement de la coque du navire porteur,
- le câble de liaison traverse la coque du navire porteur dans le renfoncement de la coque du navire porteur,
- le câble de liaison traverse la coque du navire porteur à travers un puit de passage débouchant dans le renfoncement,
- en configuration de stockage, les moyens de propulsion et possiblement de guidage et/ou stabilisation du véhicule subaquatique participent, lorsqu'ils sont activés, à la propulsion du navire porteur et possiblement à l'orientation et/ou la stabilisation,
- la quille est une quille de mesure comportant au moins des instruments de mesure,
- la quille est une quille de mesure et de stockage,
- le navire porteur est monocoque,
- le navire porteur comporte une coque avec une carène, la coque étant surmontée d'un pont, la coque étant allongée entre une proue et une poupe suivant une direction longitudinale du navire porteur,
- le pont correspond au niveau supérieur, hors d'eau, à l'air libre, du navire porteur,
- le navire porteur est un navire perce-vague,
- la coque du navire porteur est sensiblement fusiforme avec une étrave effilée afin de former le navire perce-vague monocoque,
- le pont présente une surface convexe vers le haut,
- la proue du navire porteur perce-vague monocoque est effilée en pointe,
- la proue du navire porteur perce-vague monocoque est effilée en lame de couteau,
- la poupe du navire porteur perce-vague monocoque est plane,
- le navire porteur perce-vague monocoque comporte une quille lestée,
- le navire perce-vague monocoque présente une configuration qui lui permet de naviguer à des vitesses correspondant à un nombre de Froude supérieur à 0,45,
- le nombre de Froude est le rapport entre la longueur de la carène et la vitesse,
- le navire porteur perce-vague monocoque présente un rapport largeur totale sur longueur totale inférieur à 0,2 et une longueur maximale inférieure à 20 mètres, lesdites longueur et largeur étant respectivement considérées suivant la direction longitudinale du navire porteur et une direction transversale horizontale perpendiculaire à la direction longitudinale,
- le navire porteur perce-vague monocoque présente un rapport de la hauteur au-dessus de la ligne de flottaison de la coque faisant office de flotteur et hors ses éventuels appendices, donc hors éventuel kiosque, sur la hauteur en dessous de la ligne de flottaison de la coque faisant office de flotteur et hors les éventuels appendices, donc hors quille, qui est inférieur à 0,8 et supérieur à 0,1,
- le navire porteur perce-vague monocoque a une longueur d'au moins 2,5 mètres,
- le navire porteur est à quille fixe,
- le navire porteur est à quille amovible,
- la quille amovible est relevable,
- la quille amovible peut être remontée par translation du bas vers le haut,
- la quille est amovible et peut être remontée au moins en partie à travers la coque par translation du bas vers le haut ou inversement descendue sous la coque,
- le navire porteur comporte à sa partie inférieure une quille amovible et à sa partie supérieure un kiosque érigé au-dessus du pont, la quille amovible pouvant être descendue sous la coque et remontée au moins en partie à travers la coque, la quille amovible comportant une extrémité inférieure et une extrémité supérieure, le kiosque comporte intérieurement un espace de stockage de quille et la quille amovible et l'espace de stockage de quille du kiosque sont disposés en alignement afin que la quille amovible puisse être remontée par translation vers le haut au moins en partie dans l'espace de stockage de quille du kiosque, afin de pouvoir remonter le véhicule subaquatique contre la carène du navire porteur et de préférence dans un renfoncement de la carène du navire porteur,
- la quille amovible et l'espace de stockage de quille du kiosque ont des axes principaux en alignement qui sont verticaux,
- la quille amovible et l'espace de stockage de quille du kiosque ont des axes principaux en alignement qui sont inclinés par rapport à la verticale,
- la quille amovible et l'espace de stockage de quille du kiosque ont des axes principaux en alignement qui sont perpendiculaires à l'extension principale longitudinale du navire porteur,
- la quille amovible et l'espace de stockage de quille du kiosque ont des axes principaux en alignement qui sont inclinés par rapport à l'extension principale longitudinale du navire porteur,
- l'axe principal du kiosque et l'axe principal de l'espace de stockage de quille du kiosque sont parallèle et de préférence colinéaires,
- le kiosque comporte à sa partie basse l'espace de stockage de quille et en partie haute des équipements,
- la coque du navire porteur comporte un puit de quille permettant au moins le passage en descente et remontée de la quille amovible,
- l'espace de stockage de quille du kiosque est en alignement avec un puit de quille débouchant de la coque vers le bas et dont les parois remontent au-dessus de la ligne de flottaison du navire porteur, la quille amovible pouvant coulisser dans ledit puit de quille,
- le puit de quille est inondé jusqu'au niveau de la ligne de flottaison,
- le navire porteur comporte des moyens d'étanchéité entre la partie de liaison de la quille amovible et la coque afin de créer dans le puit de quille un espace en dessous de la ligne de flottaison qui soit hors d'eau,
- une jupe souple étanche est étendue entre l'extrémité supérieure de la quille amovible et la coque du navire porteur,
- une jupe souple étanche est étendue entre l'extrémité inférieure de la partie de liaison de la quille amovible et la coque du navire porteur,
- la jupe souple est une jupe accordéon,
- la jupe souple est élastique,
- le kiosque est en partie destiné à recevoir la quille amovible et l'espace de stockage de quille du kiosque représente au moins 75% du volume global du kiosque,
- la hauteur du kiosque posé sur le pont ou les superstructures du navire porteur est telle que le sommet de celui-ci se situe à une altitude minimum de 1,5 mètres au-dessus du pont lorsque le navire porteur est vertical,
- le kiosque peut être fermé sur toute sa surface,
- le kiosque peut être ouvert sur une partie de sa surface,
- le kiosque a une forme aérodynamique,
- la quille a une forme hydrodynamique,
- le kiosque à un rapport hauteur (par rapport à sa base) sur largeur (dans le sens transversal à l'axe de déplacement du navire) supérieur à 3,
- la quille fixe ou amovible comporte à son extrémité inférieure un bulbe ou une gondole allongé longitudinalement et relié à l'extrémité supérieure de la quille par une partie de liaison de la quille d'extension longitudinale inférieure à l'extension longitudinale du bulbe ou de la gondole,
- lorsque la quille amovible est remontée dans le kiosque, le bulbe ou la gondole reste sous la coque,
- le bulbe ou la gondole comporte au moins des instruments de mesure,
- le navire porteur comporte une centrale de mesure d'attitude comportant des capteurs de mesure d'attitude,
- les capteurs de mesure d'attitude sont disposés dans ou contre le bulbe ou la gondole de la quille,
- le navire porteur est destiné à réaliser des mesures acoustiques et il comporte des systèmes de mesures acoustiques comportant des transducteurs d'émission et de réception d'ondes acoustiques,
- les transducteurs d'émission et de réception d'ondes acoustiques sont disposés dans ou contre le bulbe ou la gondole de la quille,
- le bulbe ou la gondole comporte une face supérieure tournée vers le haut et la coque et une face inférieure tournée vers le bas et la coque comporte un renfoncement au niveau du raccordement de la coque à la quille amovible, ledit renfoncement pouvant loger au moins la face supérieure du bulbe ou de la gondole lorsque la quille amovible est remontée,
- le renfoncement de la coque peut loger en totalité le bulbe ou la gondole lorsque la quille amovible est remontée, le bulbe ou la gondole étant alors compris dans le gabarit général de la coque du navire porteur,
- le renfoncement de la coque peut loger en totalité le bulbe ou la gondole et au moins une partie du véhicule subaquatique lorsque la quille amovible est remontée, le bulbe ou la gondole et le véhicule subaquatique étant alors compris dans le gabarit général de la coque du navire porteur,
- le navire porteur comporte une centrale de mesure d'attitude comportant des capteurs de mesure d'attitude et au moins des capteurs de mesure d'attitude sont disposés dans ou contre le bulbe ou la gondole de la quille,
- la largeur maximale de la partie de liaison de la quille est inférieure ou égale à la largeur maximale du bulbe ou de la gondole, la longueur maximale de la partie de liaison étant inférieure à la longueur maximale du bulbe ou de la gondole, lesdites longueur et largeur étant respectivement considérées suivant la direction longitudinale du navire porteur et une direction transversale horizontale perpendiculaire à la direction longitudinale,
- le rapport de la largeur maximale de la partie de liaison sur la largeur maximale du bulbe ou de la gondole est compris entre 0,05 et 0,5,
- la partie de liaison de la quille a une longueur sensiblement identique sur toute sa hauteur,
- la partie de liaison de la quille a une largeur maximale sensiblement identique sur toute sa hauteur,
- la partie de liaison de la quille a une section transversale uniforme sur sa hauteur,
- la section transversale de la partie de liaison de la quille est circulaire, ovoïde ou fusiforme,
- le véhicule subaquatique et le navire porteur comportent des moyens de verrouillage complémentaires, déverrouillables, permettant d'atteler ou d'arrimer d'une manière amovible le véhicule subaquatique au navire porteur pour, en configuration de stockage, solidariser d'une manière amovible le véhicule subaquatique au navire porteur,
- les moyens de verrouillage assurent un arrimage complet du véhicule subaquatique au navire porteur,
- le véhicule subaquatique a une forme générale allongée selon un axe principal d'engin, ladite forme générale définissant un gabarit d'engin, et la station d'accueil de l'engin autonome sous-marin est disposée dans une enceinte de charge utile ayant une forme générale allongée selon un axe principal d'enceinte, l'engin autonome sous-marin étant logé dans ladite enceinte de charge utile,
- l'enceinte de charge utile est ouverte sur l'extérieur,
- le véhicule subaquatique comporte au moins une enceinte de charge utile, chaque enceinte comportant au moins une station d'accueil pour un engin autonome sous-marin,
- l'enceinte de charge utile est une ouverture latérale dans la coque du véhicule subaquatique et l'engin autonome sous-marin aborde ou quitte la station d'accueil du véhicule subaquatique latéralement à ce dernier,
- l'ouverture latérale est à bâbord, à tribord ou inférieure,
- l'enceinte de charge utile comporte une ouverture d'extrémité longitudinale arrière de la coque du véhicule subaquatique et l'engin autonome sous-marin aborde ou quitte la station d'accueil du véhicule subaquatique par l'arrière de ce dernier,
- l'enceinte de charge utile comporte une ouverture d'extrémité longitudinale avant de la coque du véhicule subaquatique et l'engin autonome sous-marin aborde ou quitte la station d'accueil du véhicule subaquatique par l'avant de ce dernier,
- l'enceinte de charge utile comporte une paroi comportant une fente de guidage d'un aileron axial de l'engin autonome sous-marin, afin de permettre le guidage de l'engin autonome sous-marin lorsqu'il rentre dans l'enceinte pour rejoindre la station d'accueil,
- l'engin autonome sous-marin s'engage totalement à l'intérieur de l'enceinte de charge utile,
- l'engin autonome sous-marin s'engage partiellement à l'intérieur de l'enceinte de charge utile, la partie arrière de l'engin autonome sous-marin sortant de ladite enceinte,
- la station d'accueil permet une fixation amovible de l'engin autonome sous-marin au véhicule subaquatique,
- la station d'accueil et l'engin autonome sous-marin comportent des moyens complémentaires d'accostage automatisés permettant à l'engin autonome sous-marin déployé d'accoster automatiquement la station d'accueil lors de la récupération de l'engin autonome sous-marin.

Grâce à l'invention, le déploiement et la récupération de l'engin autonome sous-marin sont simplifiés puisqu'il n'est plus nécessaire d'avoir à le manipuler pour le libérer ou pour le saisir/l'agripper dans l'eau à partir d'un navire qui est soumis aux mouvements de la mer, rafales de vent... L'engin autonome sous-marin est récupéré ou libéré sous l'eau, à partir du véhicule subaquatique qui est relié par un câble au navire porteur, donc permettant un découplage des mouvements respectifs du véhicule subaquatique et du navire porteur. En outre, le véhicule subaquatique comporte des moyens notamment de stabilisation facilitant l'action des moyens d'accostage automatisés entre le véhicule subaquatique et l'engin autonome sous-marin. La récupération pour stockage du véhicule subaquatique sur ou dans ou sous le navire porteur et sa mise à l'eau/libération, sont également particulièrement simples du fait de la liaison filaire par câble entre le navire porteur et le véhicule subaquatique : il suffit de d'enrouler ou de dérouler le câble selon le cas.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée. Sur les dessins annexés :
- la figure 1 représente un premier exemple de système selon l'invention à navire porteur perce-vague à quille dans la configuration de stockage du véhicule subaquatique, ce dernier ayant/transportant son engin autonome sous-marin,
- la figure 2 représente le premier exemple de système en cours de déploiement pour utilisation, le véhicule subaquatique avec son engin autonome sous-marin étant séparé du navire porteur tout en y restant relié filairement pour filoguidage,
- la figure 3 représente le premier exemple de système en cours de déploiement pour utilisation, le véhicule subaquatique étant séparé du navire porteur tout en y restant relié filairement pour filoguidage, mais avec cette fois, l'engin autonome sous-marin en cours de séparation ou d'accostage du véhicule subaquatique,
- la figure 4 représente, pour le premier exemple de système, une autre modalité de déploiement avec cette fois le véhicule subaquatique en configuration de stockage pendant la séparation ou l'accostage du véhicule subaquatique,
- la figure 5 représente un deuxième exemple de système qui ne fait pas partie de l'invention à navire porteur comportant un dispositif de récupération du véhicule subaquatique permettant de le sortir de l'eau dans la configuration de stockage,
- la figure 6 représente le deuxième exemple de système qui ne fait pas partie de l'invention en cours de déploiement, le véhicule subaquatique avec son engin autonome sous-marin étant séparé du navire porteur et ayant été mis à l'eau,
- la figure 7 représente le deuxième exemple de système qui ne fait pas partie de l'invention en cours de déploiement, mais cette fois avec le véhicule subaquatique séparé d'avec l'engin autonome sous-marin,
- la figure 8 représente un troisième exemple de système qui ne fait pas partie de l'invention à navire porteur comportant un fond submergé permettant de récupérer le véhicule subaquatique dans un espace intérieur du navire porteur, l'espace intérieur étant submergé au moins dans sa partie arrière,
- la figure 9 représente un quatrième exemple de système qui ne fait pas partie de l'invention à navire porteur comportant une coque avec carène à renfoncement permettant le stockage du véhicule subaquatique contre la coque,
- la figure 10 représente un système qui ne fait pas partie de l'invention dérivé du deuxième exemple dans lequel le véhicule subaquatique est d'un type différent, sans coque, et est une structure sur châssis/cadre ouverte, le véhicule subaquatique avec son engin autonome sous-marin étant stocké sur le pont du navire porteur, en configuration de stockage, et - la figure 11 représente une vue partielle agrandie de mise en oeuvre du système de la figure 10 qui ne fait pas partie de l'invention, cette fois en configuration d'utilisation, l'engin autonome sous-marin étant en cours de déploiement (ou inversement, de récupération).

### Dispositif

Sur la figure 1, on a représenté un premier exemple de système 1 dont le navire porteur 2 est un navire de surface monocoque perce-vague et qui comporte une quille 20 destinée à le stabiliser. Par rapport aux navires à propulsion mécanique classiques qui n'en n'ont pas besoin, et en particulier les navires à vitesse élevée pour lesquels ce serait un handicap, le navire porteur 2 perce-vague monocoque comporte une quille 20 qui est utile à sa stabilité du fait que ce dernier a une forme très effilée/fusiforme contrairement aux navires à propulsion mécanique classiques. Ce navire porteur perce-vague monocoque est notamment destiné à réaliser des mesures acoustiques dans l'eau et qu'il n'est pas destiné à « voler » au-dessus de l'eau, sa quille comportant, outre le véhicule subaquatique transporté, des appareils de mesure devant rester dans l'eau. Il doit donc pouvoir percer les vagues grâce à une proue 25 en lame de couteau tout en navigant à une vitesse élevée et avec une dépense en énergie réduite.

Ce navire porteur 2 est sans équipage et est autonome car préprogrammé et/ou télé-opéré/télécommandé pour ce qui concerne notamment sa navigation. Il comporte des moyens de navigation intégrés qui sont particulièrement utiles dans le cas d'un drone.

Dans ce premier exemple, le navire porteur 2 a une quille amovible qui comporte à son extrémité inférieure, immergée, une gondole 21 formant une zone de stockage pour un véhicule subaquatique 3. Des capteurs, en particulier acoustiques 27, sont fixés contre la gondole 21. Dans une variante, la gondole peut être remplacée par un bulbe contenant ou supportant des appareils de mesures sous-marines et lequel bulbe comporte alors la zone de stockage du véhicule subaquatique 3. Sur la figure 1, un engin autonome sous-marin 4 est installé dans le véhicule subaquatique 3. Une telle configuration où le véhicule subaquatique 3 est stocké sur le navire porteur peut correspondre à une fin de mission/d'utilisation ou à un déplacement vers une zone d'utilisation où l'engin autonome sous-marin 4 pourra être libéré.

Le navire porteur 2 comporte des moyens de propulsion, ici à hélice 23, et un dispositif de guidage 24 à type de gouvernail. Le navire porteur 2 comporte un kiosque 22 hors d'eau, au-dessus de la ligne de flottaison, avec des appareils 26 notamment destinés à des mesures et/ou communications, en particulier dans le cas où le navire porteur serait télécommandé par ondes radio.

La quille 20 est amovible et elle peut monter et descendre à travers un puit de quille de la coque du navire porteur. On remarque que le kiosque 22 est dans l'axe de la quille 20 et ce kiosque sert en outre à loger intérieurement l'extrémité supérieure de la quille 20 remontée dans un espace de stockage de quille du kiosque.

Dans une variante, on peut prévoir dans la coque ou carène, dans la région de la quille 20, un renfoncement permettant de recevoir, lorsque la quille est remontée, au moins en partie la gondole 21 ou le bulbe ainsi qu'éventuellement le véhicule subaquatique 3 et son engin autonome sous-marin 4, et de préférence d'une manière à être dans le gabarit général de la coque et afin de diminuer la résistance à l'avancement du navire porteur dans la configuration de stockage du véhicule subaquatique 3.

Sur la figure 2, le système 1 est passé en configuration d'utilisation dans laquelle le véhicule subaquatique 3 est séparé du navire porteur 2. Un câble de liaison 5 relie le navire porteur 2 au véhicule subaquatique 3 afin que ce dernier soit télé-opéré/filoguidé. Cette figure peut correspondre au début de l'utilisation et l'engin autonome sous-marin 4 sera ensuite libéré, ou correspondre à la fin de l'utilisation après la récupération de l'engin autonome sous-marin 4 dans le véhicule subaquatique 3, le système passant ensuite en configuration de stockage lorsque le véhicule subaquatique 3 sera de nouveau fixé au navire porteur 2.

Sur la figure 3, le système 1 est toujours en configuration d'utilisation et cette fois l'engin autonome sous-marin 4 se libère du véhicule subaquatique 3 ou, inversement, revient dans ce dernier pour être récupéré.

La figure 4 montre une variante dans laquelle la libération ou la récupération de l'engin autonome sous-marin 4 peut se faire alors que le véhicule subaquatique est fixé au navire porteur comme dans la configuration de stockage. On pourra utiliser cette variante dans le cas où le navire porteur n'est pas soumis à des mouvements, c'est-à-dire qu'il est sur une étendue d'eau calme, sans vague ou houle.

L'engin autonome sous-marin 4 est, comme son nom l'indique, un dispositif qui se déplace indépendamment du véhicule subaquatique 3 lorsqu'il a été libéré, contrairement au véhicule subaquatique 3 qui reste relié par un câble au navire porteur. L'engin autonome sous-marin 4 comporte donc des moyens de propulsion, à hélice dans cet exemple et des moyens de guidage ainsi que, de préférence, des moyens de stabilisation. Les actions des moyens de propulsion de guidage et éventuellement de stabilisation de l'engin autonome sous-marin, sont préprogrammées et/ou télé-opérées/télécommandées. Ces actions peuvent aussi dépendre de mesures effectuées par des capteurs.

Les moyens de propulsion et de guidage de l'engin autonome sous-marin peuvent être soit distincts soit combinés, dans ce dernier cas ces moyens peuvent être des propulseurs orientables. On peut également prévoir que le sens de rotation de l'hélice ou de la turbine du dispositif de propulsion et possiblement guidage, peut être inversé.

Le véhicule subaquatique 3 comporte des moyens de propulsion et de guidage, par exemple orientable à turbine pour jet/réaction ou à déflexion variable de jet, ainsi que des moyens de stabilisation permettant une stabilisation du véhicule subaquatique selon trois axes.

On comprend que si les moyens de propulsion, de guidage et de stabilisation, pour chacun du navire porteur, du véhicule subaquatique et de l'engin autonome sous-marin, ont été séparés du point de vue de leur description pour faciliter les explications des différentes fonctions, en pratique et matériellement, ces différentes fonctions de propulsion/déplacement, de guidage/orientation, de stabilisation peuvent être réalisées avec un ou plusieurs dispositifs réalisant chacun plusieurs de ces fonctions. Ainsi, comme on l'a vu, un même dispositif orientable de propulsion à hélice ou turbine peut servir de moyen de propulsion, guidage et stabilisation. Un système de ballasts peut servir au déplacement passif, en particulier plongée ou remontée, et à l'orientation passive du véhicule subaquatique ou de l'engin autonome sous-marin.

Sur la figure 5, on a représenté un deuxième exemple de système 1' qui ne fait pas partie de l'invention dont le navire porteur 6 est un navire de surface plus classique ici bicoque, de type catamaran, mais qui peut être monocoque dans une variante. Cette fois, dans la configuration de stockage, le véhicule subaquatique 3 est remonté, hors d'eau, sur le pont 60 du navire porteur 6. Ce navire porteur 6 comporte une superstructure 61 destinée à un équipage assurant la navigation.

Le navire porteur 6 comporte un dispositif de récupération du véhicule subaquatique permettant de sortir de l'eau et, inversement, de mettre à l'eau ledit véhicule subaquatique. Ce dispositif de récupération est un portique 62 et un treuil motorisé 63 pour enrouler et dérouler le câble 5 de liaison entre le véhicule subaquatique 3 et le navire porteur 6. Ce dispositif de récupération à portique 62 permet également la mise à l'eau du véhicule subaquatique.

Dans la configuration d'utilisation de la figure 6 qui ne fait pas partie de l'invention, le véhicule subaquatique 3 a été mis à l'eau et l'engin autonome sous-marin 4 est installé dans la station d'accueil du véhicule subaquatique. Sur la figure 7 qui ne fait pas partie de l'invention, l'engin autonome sous-marin 4 a été libéré.

Sur la figure 8, on a représenté un troisième exemple de système 1" qui ne fait pas partie de l'invention dont le navire porteur 7 est un navire de surface particulier en ce qu'il comporte un fond submergé/ennoyé 76 qui comporte une fente 73 dans laquelle un aileron 30 axial, ici inférieur, du véhicule subaquatique peut venir coulisser. Suivant la profondeur du fond submergé 76, le véhicule peut rester subaquatique en configuration de stockage. Les deux bords latéraux 74 et 75 flottant du navire porteur 7 définissent avec le fond 76 un espace intérieur 72 submergé, ouvert vers l'arrière, de stockage du véhicule subaquatique 3 et de son engin autonome sous-marin 4. On peut prévoir un véhicule subaquatique 3 qui peut faire surface et flotter au cas où la profondeur du fond 76 serait plus faible. Dans une variante, le véhicule subaquatique 3 est stocké sous le fond 76, en dessous de la coque du navire porteur, et l'aileron axial est un aileron supérieur qui peut glisser dans la fente 73. Dans ce dernier cas, le fond 76 peut être configuré pour former un renfoncement de la carène dans lequel le véhicule subaquatique vient se placer.

Dans des variantes, le fond qui est partiellement submergé est une rampe de lancement et de récupération et en configuration de stockage le véhicule subaquatique peut être totalement sorti de l'eau par la rampe ou, seulement, sa partie avant sortie de l'eau, ce dernier cas étant utile si on veut utiliser les moyens de propulsion et possiblement guidage, du véhicule subaquatique pour entraîner le navire porteur ou l'aider à se déplacer, les moyens de propulsion du véhicule subaquatique, mais aussi de l'engin autonome sous-marin, restant dans l'eau.

Comme précédemment le navire porteur 6 de la figure 8 comporte un pont 70 et une superstructure 71 destinée à un équipage assurant la navigation. On peut prévoir à l'arrière du navire porteur une ou des portes pour fermer vers l'arrière l'espace intérieur.

Dans des variantes de ce troisième exemple de système 1", les bords latéraux 74, 75 flottants peuvent être constitués de boudins gonflables permettant de réaliser un navire porteur démontable et repliable.

Dans le quatrième exemple de système représenté figure 9 qui ne fait pas partie de l'invention, le navire porteur 8 comporte une coque 84 dont la carène comporte un renfoncement 80 permettant de stocker contre la quille/carène le véhicule subaquatique 3 dans la configuration de stockage, le véhicule subaquatique pouvant en outre, dans certaines modalités, participer à la propulsion du navire porteur, en particulier dans le cas où la paroi arrière 82 du navire porteur est ouverte au niveau du renfoncement. De préférence, le câble de liaison venant du navire porteur débouche par un puit de câble 81 dans le renfoncement dans le cas où il arrive sur le haut du véhicule subaquatique mais dans d'autres modalités, il peut passer par un autre chemin, notamment si le câble arrive sur le véhicule subaquatique par l'avant ou le dessous. Un enrouleur/dérouleur 83 de câble de liaison 5 est disposé sur le pont du navire porteur.

Le véhicule subaquatique exemplifié jusqu'à présent est du type à coque mais dans d'autres modalités de mise en oeuvre, celui-ci 3' peut avoir une structure différente et notamment, comme représenté sur les figures 10 et 11, être de type à châssis/cadre 32 et à structure ouverte. Sur ces figures 10 et 11 qui ne font pas partie de l'invention, on voit les moyens de propulsion, guidage et stabilisation et notamment les hélices orientables 31 à l'intérieur du châssis 32 de la structure ouverte du véhicule subaquatique 3'. Les équipements internes du véhicule subaquatique 3' sont également visibles au sein de cette structure ouverte. Afin de faciliter la récupération automatique de l'engin autonome sous-marin au sein de la station d'accueil qui comporte un système d'accostage automatisé, l'embouchure 33 de la station d'accueil a une forme en entonnoir qui est mieux visible figure 11.

### Procédé

Le système de l'invention permet le déploiement et la récupération d'un engin autonome sous-marin par un navire porteur de surface dans des conditions optimales puisque le déploiement et surtout la récupération se font alors que l'engin autonome sous-marin est sous la surface de l'eau et n'est donc pas soumis aux mouvements des vagues ou de la houle contrairement au navire porteur. Pour cela, on met en oeuvre un véhicule subaquatique qui permet de transporter l'engin autonome sous-marin. Pour ces opérations, il faut donc faire en sorte que le véhicule subaquatique soit lui-même en plongée, sous la surface de l'eau et, de préférence lorsque le navire porteur est agité, que le véhicule subaquatique soit découplé/séparé du navire porteur.

L'engin autonome sous-marin 4 est configuré pour venir accoster et rentrer au moins en partie dans le véhicule subaquatique 3 filoguidé, ce dernier étant maintenu dans une attitude stable lors de cette opération. Cette opération d'accostage peut aussi être réalisée alors que le navire porteur et l'engin autonome sous-marin sont en mouvement et il est prévu un accostage jusqu'à des vitesses de 7 noeuds.

Ainsi, dans le cas du système 1' du deuxième exemple, où le véhicule subaquatique avec son engin autonome sous-marin est stocké hors d'eau, sur le pont du navire porteur, en configuration de stockage, on doit d'abord mettre à l'eau le véhicule subaquatique avec son engin autonome sous-marin grâce au dispositif de récupération/mise à l'eau avec son portique 62 et le treuil motorisé 63 du navire porteur. Après mise à l'eau, le véhicule subaquatique est filoguidé grâce au câble 5 et on l'amène en plongée à l'endroit où l'on souhaite libérer de la station d'accueil l'engin autonome sous-marin. Une fois l'engin autonome sous-marin libéré, celui-ci peut effectuer les missions qu'on a prévues pour lui. Une fois ces missions terminées, l'engin autonome sous-marin peut accoster automatiquement la station d'accueil du véhicule subaquatique pour sa récupération, ceci alors que le véhicule subaquatique est en plongée. Pour cet accostage automatique, des moyens complémentaires d'accostage automatisés sont mis en oeuvre entre le véhicule subaquatique et l'engin autonome sous-marin.

Dans les exemples représentés, on a représenté un seul engin autonome sous-marin 4 par véhicule subaquatique 3 mais on peut en prévoir deux ou plus. De même, on a représenté un seul véhicule subaquatique 3 par navire porteur 2, 6, 7 mais on peut en prévoir deux ou plus. D'autres modalités de mise en oeuvre sont possibles. Si, de préférence et comme représenté, l'engin autonome sous-marin 4 accoste et quitte le véhicule subaquatique 3 par l'arrière de ce dernier, on peut prévoir un accostage latéral ou par l'avant du véhicule subaquatique 3. On prévoit cependant des moyens matériels pour que le système présente une faible résistance à l'avancement sur et/ou sous l'eau et, à cette fin, on peut prévoir une porte amovible pour fermer la station d'accueil de l'engin autonome sous-marin dans laquelle l'engin autonome sous-marin 4 accoste. De même, le bulbe et la gondole, tout comme le véhicule subaquatique, ont des formes hydrodynamiques.

## Revendications

1. Système (1) pour le déploiement et la récupération d'un engin autonome sous-marin (4) par un navire porteur (2) de surface, le navire porteur (2) comportant une coque avec une carène, l'engin autonome sous-marin (4) comportant des moyens de propulsion, de guidage et de stabilisation,
le système comportant, outre le navire porteur (2), un véhicule subaquatique (3) filoguidé par un câble de liaison (5) relié au navire porteur (2), le véhicule subaquatique (3) pouvant être placé dans deux configurations principales, une configuration de stockage où le véhicule subaquatique (3) est solidarisé d'une manière amovible au navire porteur (2) dans une zone de stockage du navire porteur et une configuration d'utilisation où le véhicule subaquatique désolidarisé du navire porteur (2) est à l'eau et éloigné de la zone de stockage du navire porteur tout en restant relié par le câble de liaison (5) au navire porteur (2),
ledit véhicule subaquatique (3) comportant des moyens de propulsion, de guidage et de stabilisation et une station d'accueil de l'engin autonome sous-marin (4) permettant une fixation amovible de l'engin autonome sous-marin (4) au véhicule subaquatique (3) afin de pouvoir transporter l'engin autonome sous-marin (4) jusqu'à son lieu de déploiement où il est libéré du véhicule subaquatique (3), le véhicule subaquatique et l'engin autonome sous-marin (4) comportant des moyens complémentaires d'accostage automatisés permettant à l'engin autonome sous-marin (4) déployé d'accoster automatiquement la station d'accueil du véhicule subaquatique (3) lors de la récupération et de s'y fixer,
**caractérisé en ce que** la zone de stockage du navire porteur est une extrémité ennoyée d'un appendice de la coque du navire porteur, l'appendice étant une quille (20) et **en ce que** le véhicule subaquatique est stocké à l'extrémité inférieure de la quille (20), le navire porteur étant un navire porteur à quille, et
**en ce que** dans le navire porteur à quille, la quille (20) comporte à son extrémité inférieure un bulbe ou une gondole (21), le bulbe ou la gondole (21) comportant un renfoncement destiné au stockage du véhicule subaquatique (3).

2. Système (1) selon la revendication 1, **caractérisé en ce que** le bulbe ou la gondole comporte des appareils de mesure sous-marine.

3. Système (1) selon l'une quelconque des revendications 1 à 2, **caractérisé en ce que** dans le navire porteur à quille, la quille (20) est amovible et peut être remontée au moins en partie à travers la coque par translation du bas vers le haut ou inversement descendue sous la coque.

4. Système (1) selon l'une quelconque des revendications 1 à 3, **caractérisé en ce que** le navire porteur (2) à quille (20) est un navire perce-vague monocoque.

5. Système (1) selon l'une quelconque des revendications précédentes, **caractérisé en ce que** le véhicule subaquatique peut faire surface et flotter.

6. Système (1) selon l'une quelconque des revendications précédentes, **caractérisé en ce que** le véhicule subaquatique (3) filoguidé comporte des moyens de propulsion, guidage et stabilisation permettant de contrôler des déplacements selon six degrés de liberté.

7. Système (1) selon l'une quelconque des revendications précédentes, **caractérisé en ce que** l'engin autonome sous-marin comporte des moyens de propulsion, guidage et stabilisation permettant de contrôler des déplacements selon six degrés de liberté.

8. Système (1) selon l'une quelconque des revendications précédentes, **caractérisé en ce que** le véhicule subaquatique et l'engin autonome sous-marin (4) comportent des moyens complémentaires d'accostage automatisés permettant à l'engin autonome sous-marin (4) déployé d'accoster automatiquement la station d'accueil du véhicule subaquatique (3) afin de récupérer automatiquement dans la station d'accueil l'engin autonome sous-marin (4) lorsque le véhicule subaquatique (3) est en plongée et en configuration d'utilisation.

## Patentansprüche

1. System (1) zum Aussetzen und Zurückholen einer autonomen Unterwasservorrichtung (4) durch ein Überwasserträgerschiff (2), wobei das Trägerschiff (2) eine Schale mit einem Kiel aufweist, wobei die autonome Unterwasservorrichtung (4) Mittel für den Antrieb, die Führung und die Stabilisierung aufweist,
wobei das System außer dem Trägerschiff (2) ein mit einem mit dem Trägerschiff (2) verbundenen Verbindungskabel (5) kabelgeführtes Unterwasserfahrzeug (3) aufweist, wobei das Unterwasserfahrzeug (3) in zwei Hauptkonfigurationen gebracht werden kann, eine Lagerungskonfiguration, in der das Unterwasserfahrzeug (3) in einer Lagerungszone des Trägerschiffs (2) trennbar mit dem Trägerfahrzeug verbunden ist, und eine Verwendungskonfiguration, in der das vom Trägerschiff (2) gelöste Unterwasserfahrzeug im Wasser und von der Lagerungszone des Trägerschiffs entfernt ist und dabei durch das Verbindungskabel (5) mit dem Trägerschiff (2) verbunden bleibt,
wobei das Unterwasserfahrzeug (3) Mittel für den Antrieb, die Führung und die Stabilisierung sowie eine Station für die Aufnahme der autonomen Unterwasservorrichtung (4) aufweist, die eine lösbare Befestigung der autonomen Unterwasservorrichtung (4) am Unterwasserfahrzeug (3) ermöglicht, um die autonome Unterwasservorrichtung (4) bis zu deren Aussetzungsort zu transportieren, an dem sie vom Unterwasserfahrzeug (3) gelöst wird, wobei das Unterwasserfahrzeug und die autonome Unterwasservorrichtung (4) komplementäre Mittel zum automatisierten Anlegen aufweisen, die es der ausgesetzten autonomen Unterwasservorrichtung (4) bei der Wiederaufnahme ermöglichen, automatisch an der Aufnahmestation des Unterwasserfahrzeugs (3) anzulegen und dort festzumachen,
**dadurch gekennzeichnet, daß** die Lagerzone des Trägerschiffs ein eingetauchtes Ende eines Anbaus der Schale des Trägerschiffs ist, wobei der Anbau ein Kiel (20) ist, und daß das Unterwasserfahrzeug am unteren Ende des Kiels (20) gelagert ist, wobei das Trägerschiff ein Trägerschiff mit Kiel ist, und
daß der Kiel (20) bei dem Trägerschiff mit Kiel an seinem unteren Ende eine Knolle oder eine Gondel (21) aufweist, wobei die Knolle oder die Gondel (21) eine Vertiefung aufweist, die für die Lagerung des Unterwasserfahrzeugs (3) bestimmt ist.

2. System (1) gemäß Anspruch 1, **dadurch gekennzeichnet, daß** die Knolle oder die Gondel Unterwassermeßgeräte aufweist.

3. System (1) gemäß einem der Ansprüche 1 bis 2, **dadurch gekennzeichnet, daß** der Kiel (20) beim Trägerschiff mit Kiel abnehmbar ist und mindestens teilweise durch die Schale hindurch durch Verlagerung von unten nach oben hochgeholt werden kann oder umgekehrt unter die Schale hinunter gelassen werden kann.

4. System (1) gemäß einem der Ansprüche 1 bis 3, **dadurch gekennzeichnet, daß** das Trägerschiff (2) mit Kiel (20) ein einteiliges Wellenbrecherschiff ist.

5. System (1) gemäß einem der vorangehenden Ansprüche, **dadurch gekennzeichnet, daß** das Unterwasserfahrzeug auftauchen und schwimmen kann.

6. System (1) gemäß einem der vorangehenden Ansprüche, **dadurch gekennzeichnet, daß** das kabelgeführte Unterwasserfahrzeug (3) Mittel für den Antrieb, die Führung und die Stabilisation aufweist, die ermöglichen, Fortbewegungen mit sechs Freiheitsgraden zu steuern.

7. System (1) gemäß einem der vorangehenden Ansprüche, **dadurch gekennzeichnet, daß** die autonome Unterwasservorrichtung Mittel für den Antrieb, die Führung und die Stabilisation aufweist, die ermöglichen, Fortbewegungen mit sechs Freiheitsgraden zu steuern.

8. System (1) gemäß einem der vorangehenden Ansprüche, **dadurch gekennzeichnet, daß** das Unterwasserfahrzeug und die autonome Unterwasservorrichtung (4) automatisierte komplementäre Landungsmittel aufweisen, die der ausgesetzten autonomen Unterwasservorrichtung (4) ermöglichen, an der Aufnahmestation des Unterwasserfahrzeugs (3) automatisch anzulegen, um die autonome Unterwasservorrichtung (4) automatisch in die Aufnahmestation einzuholen, wenn das Unterwasserfahrzeug (3) untergetaucht und in der Verwendungskonfiguration ist.

## Claims

1. A system (1) for launching and recovering an autonomous underwater vehicle (4) using a surface carrier ship (2), the carrier ship (2) including a hull with a bottom, the autonomous underwater vehicle (4) including and propelling, guiding and stabilizing means,
the system including, in addition to the carrier ship (2), a subaquatic vehicle (3) wire-guided by a connection wire (5) connected to the carrier ship (2), wherein the subaquatic vehicle (3) can be positioned in two main configurations, a storage configuration in which the subaquatic vehicle (3) is removably attached to the carrier ship (2) in a storage area of the carrier ship and a use configuration in which the subaquatic vehicle, separated from the carrier ship (2, 6, 7), is in water and remote from the storage area of the carrier ship while remaining connected to the carrier ship (2) by the connection wire (5),
said subaquatic vehicle (3) including propelling, guiding and stabilizing means, and a docking station for the autonomous underwater vehicle (4), allowing a removable attachment of the autonomous underwater vehicle (4) to the subaquatic vehicle (3) for transporting the autonomous underwater vehicle (4) to its launching location, where it will be released from the subaquatic vehicle (3), the subaquatic vehicle and the autonomous underwater vehicle (4) including complementary automated docking means allowing the launched autonomous underwater vehicle (4) to automatically dock with the docking station of the subaquatic vehicle (3) during the recovery and to attach thereto,
**characterized in that** the storage area of the carrier ship is a submerged end of an appendix of the carrier ship hull, the appendix being a keel (20) and **in that** the subaquatic vehicle is stored at the lower end of the keel (20), the carrier ship being a carrier ship with a keel, and
**in that** in the carrier ship with a keel, the keel (20) includes at its lower end a bulb or a gondola (21), the bulb or the gondola (21) including a recess intended for the storage of the subaquatic vehicle (3).

2. The system (1) according to claim 1, **characterized in that** the bulb or the gondola comprises underwater measuring apparatuses.

3. The system (1) according to anyone of claims 1 to 2, **characterized in that** in the carrier ship with a keel, the keel (20) is removable and may be lifted at least in part through the hull by translation from the bottom to the top or, inversely, lowered under the hull.

4. The system (1) according to anyone of claims 1 to 3, **characterized in that** the carrier ship (2) with a keel (20) is a single-hull wave-piercing ship.

5. The system (1') according to anyone of preceding claims, **characterized in that** the subaquatic vehicle can surface and float.

6. The system (1) according to anyone of preceding claims, **characterized in that in that** the wire-guided subaquatic vehicle (3) includes propelling, guiding and stabilizing means making it possible to control the displacements according to six degrees of freedom.

7. The system (1) according to anyone of preceding claims, **characterized in that** the autonomous underwater vehicle includes propelling, guiding and stabilizing means making it possible to control displacements according to six degrees of freedom.

8. The system (1) according to anyone of preceding claims, **characterized in that** the subaquatic vehicle and the autonomous underwater vehicle (4) include complementary automated docking means allowing the launched autonomous underwater vehicle (4) to automatically dock with the docking station of the subaquatic vehicle (3) in order to automatically recover the autonomous underwater vehicle (4) into the docking station when the subaquatic vehicle (3) is submerged and in use configuration.
